# FASCICULE DE BREVET EUROPEEN

(11) **EP 1 493 857 B1**
(45) Date de publication et mention de la délivrance du brevet: **06.06.2012**
(21) Numéro de dépôt: 04356115.8
(22) Date de dépôt: 29.06.2004
(51) Int. Cl.: D03C 3/20

(54) **Mécanique d'armure du type Jacquard, métier à tisser équipé d'une telle mécanique et procédés d'assemblage et de démontage d'une telle mécanique**
Fachbildungsvorrichtung des Jacquardtyps, Webmaschine mit einer solchen Vorrichtung und Verfahren zum Ein- und Ausbauen dieser Vorrichtung
Jacquard type shedding mechanism, weaving machine with such a mechanism and methods for mounting and unmounting such mechanisms

(30) Priorité: 30.06.2003 FR 0307895
(43) Date de publication de la demande: 05.01.2005
(73) Titulaire: STAUBLI FAVERGES, 74210 Faverges (FR)
(72) Inventeur: Dagois, Claude, 74940 Annecy-Le-Vieux (FR); Iltis, Patrick, 74410 Saint Jorioz (FR)
(74) Mandataire: Myon, Gérard Jean-Pierre

(56) Documents cités:
- FR-A- 2 772 792

## Description

L'invention a trait à une mécanique d'armure du type Jacquard ainsi qu'à un métier à tisser équipé d'une telle mécanique. L'invention a également trait à des procédés d'assemblage et de démontage d'une telle mécanique.

Il est connu, par exemple de FR-A-2 772 792, d'utiliser un moteur rotatif tel qu'un moteur pas à pas ou un servomoteur pour commander linéairement une cordelette à laquelle est suspendue une lisse d'un métier à tisser. Selon cet art antérieur, différents actionneurs peuvent être disposés dans un boîtier, les poulies entraînées par chaque actionneur étant protégées par un couvercle permettant de les isoler, notamment contre la bourre de l'atmosphère ambiante.

Il est connu que de tels actionneurs peuvent être prévus en très grand nombre dans un métier à tisser de type Jacquard, auquel cas des structures en panneau peuvent être utilisées, comme décrit dans FR-A-2 794 140.

Lorsque le nombre d'actionneurs électriques est important, par exemple de l'ordre de 10 000, un nombre également important de poulies doit être monté sur ces actionneurs pour permettre l'enroulement des cordelettes correspondantes. Une telle opération est longue et fastidieuse et requiert une main d'oeuvre qualifiée, afin de respecter l'ordre de montage des poulies et de ne pas endommager les poulies ou les extrémités des arbres de sortie des actionneurs sur lesquels elles doivent être montées.

C'est à ces limitations qu'entend plus particulièrement répondre l'invention en proposant une mécanique d'armure dans laquelle le montage des différentes poulies d'enroulement peut être effectué de façon commode et rapide.

Dans cet esprit, l'invention concerne une mécanique d'armure du type Jacquard pour la formation de la foule sur un métier à tisser, cette mécanique comprenant plusieurs actionneurs rotatifs électriques aptes à entraîner chacun en rotation une poulie d'enroulement d'un élément funiculaire de commande de la position d'au moins une lisse, alors qu'un couvercle est prévu pour isoler de l'extérieur et/ou protéger un groupe de poulies monté sur des actionneurs voisins. Cette mécanique est caractérisée en ce que ce couvercle est pourvu de moyens de retenue d'au moins une poulie dans une position permettant son montage sur l'actionneur correspondant ou son démontage par rapport à celui-ci.

Grâce à l'invention, la mise en place du couvercle en regard des actionneurs, notamment sur un boîtier dans lequel sont montés des actionneurs, permet une mise en place simultanée de la ou des poulies qu'il porte.

Selon des aspects avantageux, une mécanique d'armure peut incorporer une ou plusieurs des caractéristiques suivantes :
- Les moyens de retenue sont aptes à retenir plusieurs poulies en position de montage/démontage et sont compatibles avec un montage/démontage simultané de ces poulies sur les actionneurs correspondants. En d'autres termes, les moyens de retenue permettent de monter en même temps plusieurs poulies, d'où un gain de temps encore plus significatif.
- Les moyens de retenue sont aptes à imposer l'orientation angulaire de la ou de chaque poulie, ce qui permet d'envisager un réglage par défaut de la position de cette poulie.
- Les moyens de retenue comprennent au moins une patte élastiquement déformable et définissant avec un organe correspondant une zone de réception d'une partie d'une poulie. Dans ce cas, cette patte et cet organe sont avantageusement pourvus de reliefs aptes à coopérer avec des reliefs de formes correspondantes prévus sur la poulie, la coopération de ces reliefs induisant un accrochage élastique de la poulie entre la patte et l'organe précités. En outre, cette patte et cet organe peuvent définir, avec un voile de fond du couvercle, une zone de blocage d'une partie de la poulie, une telle zone pouvant être utilisée pour accrocher fermement une poulie sur le couvercle en vue de la séparation de cette poulie et de l'actionneur sur lequel elle a été préalablement montée.
- Le capot porte, au voisinage des moyens de retenue précités, au moins un relief apte à coopérer avec un relief de forme correspondante prévu sur la poulie, la coopération de ces reliefs induisant un contrôle de l'orientation angulaire de la poulie autour de son axe central.
- Le couvercle est pourvu, au voisinage des moyens de retenue précités, d'un logement de réception sans contact de la poulie, cette poulie pouvant être déplacée par rapport au couvercle entre une première position en prise avec les moyens de retenue et une seconde position dégagée des moyens de retenue et dans laquelle la poulie est en place dans ce logement, et réciproquement, ce déplacement ayant lieu grâce à une déformation élastique localisée des moyens de retenue. On peut prévoir que le couvercle est mobile par rapport à un boîtier dans lequel sont montés les actionneurs, en translation selon une direction perpendiculaire aux axes de rotation des arbres de sorties de ces actionneurs, entre deux positions dans lesquelles les poulies montées sur les actionneurs sont soit dans la première position soit dans la seconde position précitées.

L'invention concerne également un métier à tisser équipé d'une mécanique d'armure telle que précédemment décrite. Un tel métier à tisser est plus économique, facile à installer et à entretenir que ceux de l'état de la technique.

L'invention concerne également un procédé d'assemblage d'une mécanique d'armure telle que précédemment décrite et, plus spécifiquement, un procédé qui comprend des étapes consistant à :
- monter au moins une poulie sur un couvercle d'isolation et/ou de protection des actionneurs rotatifs électriques de la mécanique ;
- rapprocher le couvercle et les actionneurs par un mouvement de translation selon une direction globalement parallèle aux axes de rotation des arbres de sortie de ces actionneurs ;
- solidariser la poulie à l'arbre de sortie à l'actionneur correspondant au terme du mouvement de rapprochement précité et
- déplacer le couvercle selon une direction globalement perpendiculaire à celle du mouvement de rapprochement, tout en libérant la poulie par rapport au couvercle.

Grâce au procédé de l'invention, la mise en place du couvercle par rapport aux actionneurs permet à la fois de solidariser les poulies et les actionneurs puis de libérer ces poulies afin de permettre leur rotation sans frottement sur le couvercle.

La solidarisation de la poulie et de l'arbre correspondant a avantageusement lieu par encliquetage.

L'invention concerne enfin un procédé de démontage d'une mécanique d'armure telle que précédemment décrite et assemblée, dans lequel :
- on oriente angulairement au moins une poulie en lui transmettant un effort de traction exercé par l'élément funiculaire associé,
- on déplace en translation le couvercle selon une direction globalement perpendiculaire à l'axe de rotation de la poulie, jusqu'à engager cette poulie dans une zone de retenue ménagée sur le couvercle et
- on déplace en translation le couvercle équipé de la poulie selon une direction globalement parallèle à l'axe précité et dans un sens d'éloignement de l'actionneur.

Au terme de ce démontage, la ou chaque partie est maintenue angulairement en position en vue d'un montage ultérieur.

L'invention sera mieux comprise et d'autres avantages de celle-ci apparaîtront plus clairement à la lumière de la description qui va suivre d'un mode de réalisation d'une mécanique d'armure et d'un métier à tisser conforme à son principe, donnée uniquement à titre d'exemple et faite en référence aux dessins annexés dans lesquels :
- la figure 1 est une coupe verticale de principe d'un métier à tisser conforme à l'invention incorporant une mécanique d'armure conforme à l'invention ;
- les figures 2A, 2B et 2C sont des vues en perspective d'un ensemble d'actionneurs appartenant à la mécanique d'armure de la figure 1 et d'un couvercle associé à différents stades de montage ;
- la figure 3 est une vue en perspective, dans le sens de la flèche F₃ de la figure 2A, d'une partie du couvercle et de trois poulies dans différentes positions correspondant au montage des poulies sur le couvercle ;
- la figure 4 est une vue de face du coin inférieur droit du couvercle représenté à la figure 3 et d'une partie d'une barrette guide-fil ;
- la figure 5 est une section selon la ligne V-V à la figure 4 et
- la figure 6 est une représentation schématique de principe d'un actionneur et d'une poulie en cours de montage, le couvercle étant représenté en trait mixte pour la clarté du dessin.

Le métier à tisser M représenté à la figure 1 comprend une mécanique formée par l'assemblage mutuel d'une multitude de boîtiers 1 dont chacun renferme seize actionneurs rotatifs électriques 2 dont l'arbre de sortie 3 peut porter une poulie 4 d'enroulement d'une arcade 5 reliée à une lisse 6 destinée à commander un fil de chaîne 7 du métier M et associée à un ressort 8 de rappel en position basse.

Les différents boîtiers sont assemblés en rangées perpendiculaires au plan de la figure 1 et en colonnes parallèles à ce plan. Ils forment deux panneaux A et B disposés au-dessus de la zone de tissage. En variante, un seul panneau formé de boîtiers 1 peut être prévu. En variante également, les panneaux A et B peuvent être globalement verticaux et parallèles entre eux.

Ainsi qu'il ressort de la figure 2, chaque boîtier 1 renferme seize actionneurs 2 dont les arbres de sortie respectifs 3 sont parallèles et font saillie par rapport à la face avant 11 du boîtier 1.

Chaque poulie 4 définit un volume 41 de réception et de coincement de pattes élastiques 31 prévues à l'extrémité de chaque arbre 3, ce qui permet un encliquetage élastique d'une poulie 4 sur un arbre 3 (voir figure 6).

Un couvercle 20 est prévu pour être monté sur la face avant 11 du boîtier 1 conjointement avec une barrette 21 de guidage des arcades 5.

Le couvercle 20 est configuré pour pouvoir retenir en position les seize poulies 4 destinées à être montées sur les actionneurs 2 du boîtier 1.

Comme il ressort plus particulièrement de la figure 3, le couvercle 20 forme plusieurs zones 22 dans lesquelles peuvent être encliquetées les poulies 4. Chaque zone 22 est bordée par une patte élastiquement déformable 23a et par une butée rigide 23b pourvues chacune d'un bourrelet 24 orienté vers le centre de la zone 22.

Chaque poulie 4 est pourvue, au niveau d'une collerette 42 de plus grand diamètre, de deux renfoncements 43 de formes correspondantes à celles des bourrelets 24.

A proximité de chaque zone 22, et au-dessus de celle-ci dans la représentation de la figure 3, il est prévu des zones 25 formant des logements en creux de diamètre légèrement supérieur à celui des collerettes 42, ce qui permet que les poulies 4 puissent être partiellement engagées dans ces logements sans être en contact avec le couvercle 20.

Le couvercle 20 est également pourvu de nervures de rigidification 26 qui définissent des compartiments individuels aptes à recevoir chacun une poulie, ces compartiments communiquant entre eux pour permettre le passage des arcades 5.

Le montage des poulies 4 sur le couvercle 20 a lieu en déplaçant chaque poulie vers une zone 25, comme représenté par la flèche F₂ à la figure 3, ce qui permet d'atteindre la position représentée en partie supérieure droite de cette figure. Il suffit alors d'exercer un effort vertical dirigé vers le bas sur la poulie 4, comme représenté par la flèche F₄, pour atteindre la position de la poulie représentée dans le coin inférieur droit de la figure 3 où la patte 23a a été déformée élastiquement pour permettre l'introduction entre elle et la butée 23b de la collerette 42. Les bourrelets 24 viennent alors en prise dans les renfoncements 43, ce qui permet une immobilisation de chaque poulie 4 par rapport au couvercle 20 selon une direction verticale.

On est alors dans la position de la figure 4 où une partie 44 de la collerette 42 située au voisinage de chaque renfoncement 43 est engagée dans une zone 27 définie entre un bourrelet 24 et le fond 22a de la zone 22.

Ainsi, comme il ressort plus particulièrement de la figure 5, la poulie 4 est fermement maintenue en position par rapport au couvercle 20 dans un sens d'arrachement selon la flèche F₅ sur cette figure.

Il est à noter que la patte 23a est monobloc avec une languette 28 définie entre deux lumières 29a et 29b, ce qui permet une déformation des éléments 23a et 28 selon la direction de la flèche F₆ à la figure 4, permettant ainsi la mise en place de la poulie 4 dans la zone 22.

La patte 23a et la languette 28 travaillent en flexion lors du mouvement d'introduction des poulies 4 dans les zones 22 et lors des mouvements d'extraction.

Selon une variante non représentée de l'invention, les deux éléments 23a et 23b pourraient être déformables par rapport au reste du couvercle 20.

La zone 22 est également bordée par une dent 22b dont la forme correspond approximativement à celle d'une découpe 45 formée dans la collerette 42. La coopération des éléments 22b et 45 permet de contrôler l'orientation angulaire des poulies 4 autour de leurs axes centraux respectifs X₄-X'₄ après montage sur le couvercle 20.

Ainsi, les poulies 4 montées sur le couvercle 20 peuvent être toutes sensiblement dans la même position angulaire autour de leurs axes centraux respectifs X₄-X'4.

Il est prévu sur le couvercle 20 autant de zones de retenue 22 qu'il y a d'actionneurs 2 dans le boîtier 1. Les zones sont réparties en fonction de la répartition des actionneurs dans le boîtier.

Lorsque les poulies 4 sont montées sur le couvercle 20, les différentes arcades sont passées dans les orifices correspondants 21a de la barrette 21 puis la barrette 21 et le couvercle 20 sont solidarisés par tout moyen approprié, par exemple par introduction de pions prévus en partie basse du couvercle 20 dans des logements correspondants de la barrette 21.

L'organisation spatiale des poulies 4 préalablement montées sur le couvercle 20 est en correspondance exacte avec l'organisation spatiale des actionneurs 2 dans le boîtier.

L'ensemble formé des éléments 20 et 21 est alors plaqué sur la face 11 du boîtier 1 comme dans le sens de la flèche F₁₀ à la figure 2A, c'est-à-dire selon une direction globalement parallèle aux axes centraux X₃-X'₃ des arbres 3. La direction de translation du couvercle 20 par rapport au boîtier 1 est également parallèle aux axes X₄-X'₄ des poulies 4.

Au terme de ce mouvement de translation F₁₀, les poulies 4 sont automatiquement encliquetées sur les extrémités des arbres 3, par la coopération des dents 31 et des volumes 41.

On atteint alors la position de la figure 2B dans laquelle des vis 12 faisant saillie à partir de la face 11 sont engagées respectivement dans une lumière oblongue 20b du couvercle 20 et dans des encoches 21b de la barrette 21.

Il est alors possible de faire subir au couvercle 20 et à la barrette 21 un mouvement vertical dirigé vers le bas dans le sens de la flèche F₁₁ à la figure 2B, ce qui a pour effet de faire coulisser les différentes poulies 4 à partir des zones 22 dans lesquelles elles étaient préalablement retenues vers les zones 25 dans lesquelles elles peuvent tourner, en étant entraînées par les arbres 3, sans contact avec le couvercle 20. On atteint alors la position de la figure 2C.

Ainsi, la mise en place du couvercle 20 et de la barrette 21 sur le boîtier il permet, de façon particulièrement aisée, l'accrochage simultané des poulies 4 sur les différents actionneurs 2 et leur libération simultanée par rapport au couvercle 20.

Lorsqu'il convient de retirer les différentes poulies 4 des actionneurs d'un boîtier 1, par exemple en vue de l'échange standard de ce boîtier, le couvercle 20 est animé d'un mouvement vertical dirigé vers le haut représenté par la flèche F'₁₁ à la figure 2C, ce qui permet d'atteindre à nouveau la configuration de la figure 2B, les différentes poulies 4 étant à nouveau engagées dans les zones 22 par ce mouvement. Les poulies 4 sont alors soumises à un effort de traction F₁₂ transmis par les arcades 5 et résultant de l'action des ressorts de rappel 8, ce qui concourt à leur orientation angulaire, chacune autour de son axe X₄-X'₄. Les poulies sont alors immobilisées en rotation par la coopération des éléments 24 et 43 qui viennent en prise. L'effort F₁₂ permet donc d'obtenir un nivelage de la position angulaire des poulies 4 au début du démontage, toutes les poulies ayant alors la même position angulaire.

Il est alors possible de séparer l'ensemble formé du couvercle 20 et de la barrette 21 par rapport au boîtier 1 en exerçant un effort de traction dans le sens de la flèche F'₁₀ opposé à celui de la flèche F₁₀. Comme les parties 44 sont prisonnières derrière les bourrelet 24 des pattes 23a et 23b, les poulies 4 sont désolidarisées des arbres 3, de façon simultanée et l'on atteint à nouveau la configuration de la figure 2A.

Il est également possible de démonter le capot à partir de la configuration de la figure 2C en laissant en place les poulies 4 et la barrette 21. Pour ce faire, il suffit de desserrer la vis supérieure 12 et de tirer sur le couvercle 20 dans le sens de la flèche F'₁₃ à la figure 2C.

Ceci permet d'intervenir individuellement sur l'un ou l'autre des actionneurs pour le changement de la poulie et/ou de l'arcade associées, voire de la totalité de l'actionneur.

## Revendications

1. Mécanique d'armure de type Jacquard pour la formation de la foule sur un métier à tisser, ladite mécanique comprenant plusieurs actionneurs rotatifs électriques (2) aptes à entraîner chacun en rotation une poulie (4) d'enroulement d'un élément funiculaire (5) de commande de la position d'au moins une lisse (6), alors qu'un couvercle (20) est prévu pour isoler de l'extérieur et/ou protéger un groupe de poulies montées sur des actionneurs voisins, **caractérisé en ce que** ledit couvercle (20) est pourvu de moyens (22-24) de retenue d'au moins une poulie dans une position permettant son montage (F₁₀) sur l'actionneur correspondant ou son démontage (F'₁₀) par rapport audit actionneur.

2. Mécanique selon la revendication 1, **caractérisée en ce que** lesdits moyens de retenue (22-24) sont aptes à retenir plusieurs poulies (4) en position de montage/démontage et sont compatibles avec un montage/démontage simultané F₁₀) desdites poulies sur les actionneurs correspondants (2).

3. Mécanique selon l'une des revendications précédentes, **caractérisée en ce que** lesdits moyens de retenue (22-24) sont aptes à imposer l'orientation angulaire de ladite ou de chaque poulie (4).

4. Mécanique selon l'une des revendications précédentes, **caractérisée en ce que** lesdits moyens de retenue comprennent au moins une patte (23a) élastiquement déformable (F₆) définissant avec un organe correspondant (23b) une zone (22) de réception d'une partie (42) de poulie (4)

5. Mécanique selon la revendication 4, **caractérisée en ce que** ladite patte (23a) et ledit organe (23b) sont pourvus de reliefs (24) aptes à coopérer avec des reliefs (43) de forme correspondante prévus sur ladite poulie (4), la coopération desdits reliefs induisant un accrochage élastique de ladite poulie entre ladite patte et ledit organe.

6. Mécanique selon l'une des revendications 4 ou 5, **caractérisée en ce que** ladite patte (23a) et ledit organe (23b) définissent, avec un voile de fond (22a) dudit couvercle (20), une zone (27) de blocage d'une partie (42) de ladite poulie.

7. Mécanique selon l'une des revendications précédentes, **caractérisée en ce que** ledit capot porte (20), au voisinage desdits moyens de retenue (22-24), au moins un relief (22b) apte à coopérer avec un relief (45) de forme correspondante prévu sur ladite poulie (4), la coopération desdits reliefs (22b, 45) induisant un contrôle de l'orientation angulaire de ladite poulie autour de son axe central (X₄).

8. Mécanique selon l'une des revendications précédentes, **caractérisée en ce que** ledit couvercle (20) est pourvu, au voisinage desdits moyens de retenue (22-24), d'un logement (25) de réception sans contact de ladite poulie (4), ladite poulie pouvant être déplacée par rapport audit couvercle entre une première position en prise avec lesdits moyens de retenue et une seconde position, dégagée desdits moyens de retenue et dans laquelle elle est en place dans ledit logement, et réciproquement, grâce à une déformation élastique localisée (F₆) desdits moyens de retenue.

9. Mécanique selon la revendication 8, **caractérisée en ce que** ledit couvercle est mobile, par rapport à un boîtier (1) dans lequel sont montés lesdits actionneurs (2), en translation (F₁₁, F'₁₁) selon une direction perpendiculaire aux axes de rotation (X₃-X'₃) des arbres de sortie (3) desdits actionneurs, entre deux positions dans lesquelles les poulies (4) montées sur lesdits actionneurs sont soit dans ladite première position, soit dans ladite seconde position.

10. Métier à tisser (M) équipé d'une mécanique d'armure (1-45) selon l'une des revendications précédentes.

11. Procédé d'assemblage d'une mécanique d'armure de type Jacquard pour la formation de la foule sur un métier à tisser, ladite mécanique comprenant plusieurs actionneurs rotatifs électriques (2) aptes à entraîner chacun en rotation une poulie (4) d'enroulement d'un élément funiculaire (5) de commande de la position d'au moins une lisse (6), **caractérisé en ce qu'**il comprend des étapes consistant à :
- monter (F₂, F₄) au moins une poulie (4) sur un couvercle (20) d'isolation et/ou de protection desdits actionneurs ;
- rapprocher ledit couvercle et lesdits actionneurs (2) par un mouvement de translation (F₁₀) selon une direction globalement parallèle aux axes de rotation (X₃-X'₃) des arbres de sortie (3) desdits actionneurs
- solidariser (F₁) ladite poulie à l'arbre de sortie de l'actionneur correspondant au terme du mouvement de rapprochement et
- déplacer (F₁₁) ledit couvercle selon une direction globalement perpendiculaire à celle du mouvement de rapprochement tout en libérant ladite poulie dudit couvercle.

12. Procédé selon la revendication 11, **caractérisé en ce que** la solidarisation (F₁) de ladite poulie (4) et dudit arbre (3) a lieu par encliquetage.

13. Procédé de démontage total ou partiel d'une mécanique d'armure de type Jacquard pour la formation de la foule sur un métier à tisser, ladite mécanique comprenant plusieurs actionneurs rotatifs électriques (8) aptes à entraîner chacun en rotation une poulie (4) d'enroulement d'un élément funiculaire (5) de commande de la position d'au moins une lisse (6) **caractérisé en ce qu'**il comprend des étapes consistant à :
- orienter angulairement au moins une poulie (4) par un effort de traction (F₁₂) exercé par l'élément funiculaire (5) associé
- déplacer en translation (F₁₁) un couvercle (20) d'isolation et/ou de protection desdits actionneurs (3) selon une direction globalement perpendiculaire à l'axe de rotation (X₄-X'₄) de ladite poulie jusqu'à engager ladite poulie (4) dans une zone de retenue (22) ménagée sur ledit couvercle et
- déplacer en translation (F'₁₀) ledit couvercle (20) équipé de ladite poulie selon une direction globalement parallèle audit axe de rotation et dans un sens d'éloignement par rapport audit actionneur.

## Claims

1. Weave system of the Jacquard type for forming the shed on a weaving loom, said system comprising a plurality of electric rotary actuators (2) adapted each to drive in rotation a pulley (4) for winding a cord element (5) controlling the position of at least one heddle (6), while a cover (20) is provided to isolate from the outside and/or protect a group of pulleys mounted on adjacent actuators, **characterized in that** said cover (20) is provided with means (22-24) for retaining at least one pulley in a position allowing its assembly (F₁₀) on the corresponding actuator or its dismantling (F'₁₀) with respect to said actuator.

2. System according to Claim 1, **characterized in that** said retaining means (22-24) are adapted to retain a plurality of pulleys (4) in position of assembly/dismantling and are compatible with a simultaneous assembly/dismantling (F₁₀) of said pulleys on the corresponding actuators (2).

3. System according to one of the preceding Claims, **characterized in that** said retaining means (22-24) are adapted to impose the angular orientation of the or each pulley (4).

4. System according to one of the preceding Claims, **characterized in that** said retaining means comprise at least one elastically deformable (F₆) tab (23a) defining with a corresponding member (23b) a zone (22) for receiving a part (42) of a pulley (4).

5. System according to Claim 4, **characterized in that** said tab (23a) and said member (23b) are provided with elements in relief (24) adapted to cooperate with elements in relief (43) of corresponding shapes provided on said pulley (4), the cooperation of said elements in relief inducing an elastic catching of said pulley between said tab and member.

6. System according to one of Claims 4 or 5, **characterized in that** said tab (23a) and said member (23b) define, with a bottom web (22a) of said cover (20), a zone (27) for blocking a part (42) of said pulley.

7. System according to one of the preceding Claims, **characterized in that** said cover bears (20), in the vicinity of said retaining means (22-24), at least one element in relief (22b) adapted to cooperate with an element in relief (45) of corresponding shape provided on said pulley (4), the cooperation of said elements in relief (22b, 45) inducing a control of the angular orientation of said pulley about its central axis (X₄).

8. System according to one of the preceding Claims, **characterized in that** said cover (20) is provided, in the vicinity of said retaining means (22-24), with a housing (25) for receiving said pulley (4) without contact, said pulley being able to be displaced with respect to said cover between a first position in mesh with said retaining means and a second position, disengaged from said retaining means and in which it is in place in said housing, and vice versa, thanks to a localised elastic deformation (F₆) of said retaining means.

9. System according to Claim 8, **characterized in that** said cover is mobile, with respect to a casing (1) in which said actuators (2) are mounted, in translation (F₁₁, F'₁₁) in a direction perpendicular to the axes of rotation (X₃-X'₃) of the output shafts (3) of said actuators, between two positions in which the pulleys (4) mounted on said actuators are either in said first position or in said second position.

10. Weaving loom (M) equipped with a weave system (1-45) according to one of the preceding Claims.

11. Method for assembly of a weave system of Jacquard type for forming the shed on a weaving loom, said system comprising a plurality of electric rotary actuators (2) adapted each to drive in rotation a pulley (4) for winding a cord element (5) controlling the position of at least one heddle (6), **characterized in that** it comprises steps consisting in:
- mounting (F₂, F₄) at least one pulley (4) on a cover (20) for isolating and/or protecting said actuators;
- bringing said cover and said actuators (2) closer to one another by a movement of translation (F₁₀) in a direction substantially parallel to the axes of rotation (X₃-X'₃) of the output shafts (3) of said actuators;
- connecting (F₁) said pulley to the output shaft of the corresponding actuator at the end of the movement of approach, and
- displacing (F₁₁) said cover in a direction substantially perpendicular to that of the movement of approach, while releasing said pulley with respect to said cover.

12. Method according to Claim 11, **characterized in that** connection (F₁) of said pulley (4) and of said shaft (3) is effected by clipping.

13. Method for totally or partially dismantling a weave system of Jacquard type for forming the shed on a weaving loom, said system comprising a plurality of electric rotary actuators (8) adapted each to drive in rotation a pulley (4) for winding a cord element (5) controlling the position of at least one heddle (6), **characterized in that** it comprises steps consisting in:
- angularly orienting at least one pulley (4) by a traction effort (F₁₂₎ exerted by the cord element (5) associated therewith,
- displacing a cover (20) for isolating and/or protecting said actuators (3) in translation (F₁₁) in a direction substantially perpendicular to the axis of rotation (X₄-X'₄) of said pulley, until said pulley (4) is engaged in a retaining zone (22) made on said cover, and
- displacing in translation (F'₁₀ said cover (20) equipped with said pulley in a direction substantially parallel to said axis of rotation and in a sense of moving away with respect to said actuator.

## Patentansprüche

1. Schaftmaschine des Jacquard-Typs für die Fachbildung an einer Webmaschine, wobei die Schaftmaschine mehrere rotierende elektrische Betätigungselemente (2) aufweist, die geeignet sind, jedes eine Aufwickelrolle (4) für ein Seilelement (5) zur Steuerung der Position mindestens einer Litze (6) in Drehung zu versetzen, wobei ein Deckel (20) vorgesehen ist, um eine Gruppe von an benachbarten Betätigungselementen montierten Rollen nach außen abzuschließen oder zu schützen, **dadurch gekennzeichnet, dass** der Deckel (20) mit Mitteln (22 - 24) zum Halten mindestens einer Rolle in einer Position, die ihre Montage (F₁₀) an dem entsprechenden Betätigungselement oder ihre Demontage (F'₁₀) in Bezug auf das Betätigungselement ermöglicht, versehen ist.

2. Schaftmaschine nach Anspruch 1, **dadurch gekennzeichnet, dass** die Haltemittel (22 - 24) geeignet sind, mehrere Rollen (4) in der Montage/Demontage-Position zu halten und mit einer simultanen Montage/Demontage (F₁₀) der Rollen auf korrespondierende Betätigungselemente (2) vereinbar sind.

3. Schaftmaschine nach einem der vorhergehenden Ansprüche, **dadurch gekennzeichnet, dass** die Haltemittel (22 - 24) geeignet sind, die Winkelorientierung der oder jeder Rolle (4) aufzuzwingen.

4. Schaftmaschine nach einem der vorhergehenden Ansprüche, **dadurch gekennzeichnet, dass** die Haltemittel mindestens eine elastisch deformierbare (F₆) Lasche (23a) umfassen, die mit einem korrespondierenden Organ (23b) eine Zone (22) zur Aufnahme eines Teils (42) der Rolle (4) definiert.

5. Schaftmaschine nach Anspruch 4, **dadurch gekennzeichnet, dass** die Lasche (23a) und das Organ (23b) mit Reliefs (24) versehen sind, die geeignet sind, mit Reliefs (43) korrespondierender Form zusammenzuwirken, die an der Rolle (4) vorgesehen sind, wobei das Zusammenwirken der Reliefs eine elastische Rastung der Rolle zwischen der Lasche und dem Organ induziert.

6. Schaftmaschine nach einem der Ansprüche 4 oder 5, **dadurch gekennzeichnet, dass** die Lasche (23a) und das Organ (23b) mit einer Rückwand (22a) des Deckels (20) eine Zone (27) der Blockierung eines Teils (42) der Rolle definieren.

7. Schaftmaschine nach einem der vorhergehenden Ansprüche, **dadurch gekennzeichnet, dass** der Deckel (20) in der Nähe der Haltemittel (22-24) mindestens ein Relief (22b) trägt, das geeignet ist, mit einem Relief (45) korrespondierender Form zusammenzuwirken, das an der Rolle (4) vorgesehen ist, wobei das Zusammenwirken des Reliefs (22b, 45) eine Steuerung der Winkelorientierung der Rolle um ihre Mittelachse (X₄) induziert.

8. Schaftmaschine nach einem der vorhergehenden Ansprüche, **dadurch gekennzeichnet, dass** der Deckel (20) in der Nähe der Haltemittel (22 - 24) mit einem Raum (25) zur Aufnahme der Rolle (4) ohne Kontakt vorgesehen ist, wobei die Rolle in Bezug auf den Deckel zwischen einer ersten Position im Eingriff mit den Haltemitteln und einer zweiten Position außer Eingriff mit den Haltemitteln und in der sie in dem Raum und wechselweise dank einer lokalen elastischen Deformation (F₆) der Haltemittel aufgenommen ist, bewegt wird.

9. Schaftmaschine nach Anspruch 8, **dadurch gekennzeichnet, dass** der Deckel in Bezug auf ein Gehäuse (1), in dem die Betätigungselemente (2) montiert sind, translatorisch (F₁₁, F'₁₁) gemäß einer senkrechten Richtung zu den Rotationsachsen (X₃-X'₃) der Ausgangswellen (3) der Betätigungselemente zwischen zwei Positionen bewegbar ist, in denen die an den Betätigungselementen montierten Rolle (4) sei es in der ersten Position, sei es in der zweiten Position sind.

10. Webmaschine (M), ausgerüstet mit einer Schaftmaschine (1-45) nach einem der vorhergehenden Ansprüche.

11. Verfahren zum Montieren einer Schaftmaschine des Jacquard-Typs für die Fachbildung an einer Webmaschine, wobei die Schaftmaschine mehrere rotierende elektrische Betätigungselemente (2) umfasst, die geeignet sind, jedes eine Rolle (4) zum Wickeln eines Seilelements (5) zur Steuerung der Position mindestens einer Litze (6) in Drehung zu versetzen, **dadurch gekennzeichnet, dass** es Schritt umfasst, die darin bestehen:
- Befestigen (F₂, F₄) mindestens einer Rolle (4) an einem Deckel (20) zum Abschließen und/oder zum Schutz der Betätigungselemente;
- den Deckel und die Betätigungselemente (2) durch eine translatorische Bewegung (F₁₀) gemäß einer Richtung im Wesentlichen parallel zu den Rotationsachsen (X₃, X'₃) der Ausgangswellen (3) der Betätigungselemente anzunähern,
- die Rolle an der Ausgangswelle des korrespondierenden Betätigungselements nach der Annäherungsbewegung zu befestigen (F₁) und
- den Deckel gemäß einer Richtung im Wesentlichen senkrecht zu der der Annäherungsbewegung zu bewegen (F₁₁), wobei die Rolle vom Deckel befreit wird.

12. Verfahren nach Anspruch 11, **dadurch gekennzeichnet, dass** die Befestigung (F₁) der Rolle (4) und der Welle (3) durch Einrasten stattfindet.

13. Verfahren zur vollständigen oder teilweisen Demontage einer Schaftmaschine des Jacquard-Typs für die Fachbildung an einer Webmaschine, wobei die Schaftmaschine mehrere rotierende elektrische Betätigungselemente (2) umfasst, die geeignet sind, jedes eine Rolle (4) zum Wickeln eines Seilelements (5) zur Steuerung der Position mindestens einer Litze (6) in Drehung zu versetzen, **dadurch gekennzeichnet, dass** es Schritt umfasst, die darin bestehen:
- mindestens eine Rolle (4) durch eine auf das zugeordnete Seilelement (5) ausgeübte Zugkraft (F₁₂) winkelmäßig zu orientieren,
- einen Deckel (20) zum Abschließen und/oder zum Schutz der Betätigungselemente (3) gemäß einer Richtung im Wesentlichen senkrecht zu der Drehachse (X₄ - X'₄) der Rolle translatorisch zu bewegen (F₁₁) bis die Rolle (4) in eine Haltezone (22), die an dem Deckel eingearbeitet ist, in Eingriff tritt und
- den mit der Rolle ausgerüsteten Deckel (20) gemäß einer Richtung im Wesentlichen parallel zu der Drehachse und in eine Richtung der Entfernung in Bezug auf das Betätigungselement translatorisch zu bewegen (F'₁₀).
